# EUROPÄISCHE PATENTSCHRIFT

(11) **EP 3 331 812 B1**
(45) Veröffentlichungstag und Bekanntmachung des Hinweises auf die Patenterteilung: **16.10.2019**
(21) Anmeldenummer: 16730345.2
(22) Anmeldetag: 15.06.2016
(51) Int. Cl.: B67B 3/10

(54) **VERFAHREN ZUR REINIGUNG UND/ODER DESINFEKTION VON VERSCHLIESSELEMENTEN SOWIE VERSCHLIESSMASCHINE**
METHOD FOR CLEANING AND/OR DISINFECTING SEALING ELEMENTS AND SEALING MACHINE
PROCÉDÉ DE NETTOYAGE ET/OU DE DÉSINFECTION D'ÉLÉMENTS DE FERMETURE ET MACHINE DE FERMETURE

(30) Priorität: 04.08.2015 DE 102015112790
(43) Veröffentlichungstag der Anmeldung: 13.06.2018
(73) Patentinhaber: KHS GmbH, 44143 Dortmund (DE)
(72) Erfinder: HÄRTEL, Manfred, 67685 Weilerbach (DE); BEISEL, Michael, 55444 Schöneberg (DE); CLÜSSERATH, Ludwig, 55543 Bad Kreuznach (DE)
(86) Internationale Anmeldenummer: PCT/EP2016/063719
(87) Internationale Veröffentlichungsnummer: WO 2017/021043

(56) Entgegenhaltungen:
- DE-A1- 4 115 285
- DE-A1- 19 626 680
- DE-C1- 3 227 244
- DE-T2- 60 304 103
- DE-U1- 29 918 679

## Beschreibung

Die Erfindung bezieht sich auf ein Verfahren gemäß dem Oberbegriff des Patentanspruchs 1, sowie auf ein Verschließaggregat oder eine Verschließmaschine gemäß dem Oberbegriff des Patentanspruchs 8.

Verfahren sowie Verschließmaschinen oder -aggregate zum Verschließen von Behältern sind in unterschiedlichen Ausführungen bekannt, insbesondere auch als Maschinen oder Aggregate zur Verarbeitung von Korken, von Kronkorken, von Schraubverschlüssen, von Verschlussdeckeln oder -kappen, oder aber als Siegelverschließer oder -verschließmaschinen. In jedem Fall ist es erforderlich, die jeweilige Verschließmaschine und vor allem auch deren Verschließwerkzeuge turnusmäßig in jeweils einem Reinigungsmodus zu reinigen und/oder zu desinfizieren.

Bei Verschließmaschinen oder -aggregaten zum Verarbeiten von Kronkorken ist es bekannt, die Verschließwerkzeuge während des Reinigungsmodus durch eine offene Beschwallung mit flüssigen Reinigungsmedien zu reinigen und zu desinfizieren (DE 196 26 680 A1). Diese Reinigung ist aber häufig nicht ausreichend, da Bereiche im Inneren der Verschließelemente unzureichend oder gar nicht von dem Reinigungsmedium erreicht werden, mit der Folge, dass insbesondere nach längeren Betriebszeiten der Aufbau von Biofilmen oder anderen Kontaminationen nicht verhindert werden kann. Es ist daher bei diesen Verschließmaschinen oder -aggregaten notwendig, die Schließelemente in regelmäßigen Abständen für eine manuelle Reinigung und insbesondere Innenreinigung zu demontieren, was besonders aufwendig ist, da Verschließmaschinen oder -aggregate vielfach in einer Linie mit einer Füllmaschine oder mit einem Füllaggregat sowie mit weiteren Verschließmaschinen oder -aggregaten angeordnet und dort schon wegen ihres geringen Durchmessers nur schwer zugänglich sind.

Bekannt ist weiterhin auch eine Innenreinigung und -desinfektion von Verschließelementen (DE 41 15 285 A1), wobei zum Zuführen und Abführen des Reinigungs- und Desinfektionsmediums während des Reinigungsmodus Anschlüsse vorgesehen sind, die permanent mit dem jeweiligen Verschließelement sowie auch mit Schlauchleitungen zum Zuführen und Abführen des Reinigungs- und Desinfektionsmediums verbunden sind, was konstruktiv sehr aufwendig ist.

Aus der DE 603 04 103 T2 sind ein Verfahren zum Reinigen und/oder Desinfizieren von Verschließelementen gemäß dem Oberbegriff des Anspruchs 1 sowie ein Verschließaggregat gemäß dem Oberbegriff des Anspruchs 8 bekannt.

Aufgabe der Erfindung ist es, ein Verfahren aufzuzeigen, mit dem eine intensive Innen-Reinigung und/oder -Desinfektion der Verschließelemente eines Verschließaggregates oder einer Verschließmaschine möglich ist, insbesondere auch eine intensive Innen-Reinigung und/oder -Desinfektion bei zuverlässiger und vereinfachter Betriebsweise. Zur Lösung dieser Aufgabe ist ein Verfahren entsprechend dem Patentanspruch 1 ausgebildet. Eine Verschließmaschine oder ein Verschließaggregat sind Gegenstand des Patentanspruchs 8.

Die Verschließmaschine oder das Verschließaggregat bzw. dessen die Verschließelemente tragender Rotor sind erfindungsgemäß durch einen Antrieb, beispielsweise Servo- oder Direktantrieb angetrieben, der nicht nur unabhängig vom Antrieb weiteren Aggregate oder Maschinen, beispielsweise der Füllmaschine oder des Füllaggregates einer Anlage ist, sondern der es auch ermöglicht, diesen Rotor während des normalen Produktionsbetriebes, d.h. während des Füllens und Verschließens der Behälter kontinuierlich und synchron mit den übrigen Maschinen oder Aggregaten der Anlage zu drehen und mit dem im Reinigungsmodus der die Verschließelemente tragende Rotor gesteuert schritt- oder taktweise weiter gedreht werden kann. Erst hierdurch ist es möglich, im Reinigungsmodus die Schließelemente jeweils einzeln oder aber in Gruppen, in denen die Anzahl der Verschließelemente wesentlich kleiner ist als die Gesamtzahl der Verschließelemente des Verschließaggregates und die jeweils wenigstens zwei Verschließelementen aufweisen, zeitlich nacheinander an eine Andock- oder Reinigungsstation zu bewegen, in der dann während der Stillstandsphase der getakteten Bewegung des Rotors die Behandlung des jeweiligen an der Reinigungsstation angeordneten Verschließelementes erfolgt, und zwar beispielsweise durch eine freie Übertragung der Reinigungsmedien zu den positionierten Verschließstationen oder aber beispielsweise durch automatisches bzw. mechanisches Ankoppeln wenigstens eines Kupplungsstücks der Reinigungsstation zum Zuführen des Reinigungsmediums auch für die Innenreinigung des betreffenden Verschließelementes, durch anschließendes Öffnen der Zuleitung des Reinigungsmediums, durch Ableiten des Reinigungsmediums nach dem Durchströmen auch des Innenraums des behandelten Verschließelementes, durch Schließen der Zuleitung für das Reinigungsmedium nach der Behandlungsdauer zur Beendigung der Behandlung und durch das automatische bzw. mechanische Abkoppeln des Kupplungsstücks von dem betreffenden Verschließelement.

Während des Reinigungsmodus (z.B. CIP-Reinigung und/oder-Desinfektion) erfolgt somit die Behandlung der Verschließelemente einzeln oder in Gruppen zeitlich nacheinander. Der Reinigungsmodus wird beendet, wenn sämtliche Verschließelemente mit dem Reinigungs- und/oder Desinfektionsmedium behandelt wurden. Während der Behandlung werden das jeweilige Verschließelement, und dabei insbesondere auch das Innere des Verschließelementes sowie dessen Verschließwerkzeuge mehrfach mit Unterbrechungen oder kontinuierlich durchgespült bzw. umspült und/oder mit Desinfektionsmittel und/oder Dampf beaufschlagt.

Die Andock- oder Reinigungsstation ist nur während des Reinigungsmodus wirksam. Wird mit der betreffenden Anlage produziert, so ist diese Station ohne Funktion und beeinträchtigt die normale Produktion nicht, insbesondere stört die Andock- oder Reinigungsstation auch nicht die Rotation der Verschließmaschine bzw. des Verschließaggregates.

Bei einer vereinfachten Ausführungsform der Erfindung fließen das Reinigungs- und/oder Desinfektionsmedium nach dem Durchströmen des Innenraums der Verschließelemente und nach dem Umströmen der Verschließwerkzeuge nach unten frei ab und wird dabei bevorzugt in einer Auffangschale oder -wanne aufgefangen, aus der es dann beispielsweise über einen Rücklauf abfließen kann. Alternativ können das Reinigungs- und/oder Desinfektionsmedium auch zur CIP-Anlage bzw. zum jeweiligen Vorratsbehälter zurück gefördert werden.

Gemäß der Erfindung erfolgt nicht nur das Zuführen, sondern auch das Abführen des Reinigungs- und/oder Desinfektionsmediums über ein Kupplungsstück, und zwar über ein gemeinsames Kupplungsstück mit Zuleitung und Ableitung oder über zwei Kupplungsstücke. Auch das zum Ableiten des Reinigungs- und/oder Desinfektionsmediums dienende Kupplungsstück wird automatisch, d.h. mechanisch an das jeweilige Verschließelement angekoppelt und von diesem abgekoppelt und ist ebenfalls Bestandteil der Reinigungsstation.

Das automatische An- und Abkuppeln des wenigstens einen Kupplungsstücks an das jeweilige Verschließelement bzw. von dem jeweiligen Verschließelement erfolgt beispielsweise durch einen Roboter, durch einen von einem Antrieb gesteuerten Manipulator oder durch einen Linearachsenantrieb der Reinigungsstation.

Das Reinigungs- und/oder Desinfektionsmittel ist ein flüssiges, dampf- und/oder gasförmiges Medium. Grundsätzlich kann die Behandlung auch mit mehreren unterschiedlichen Medien bevorzugt zeitlich nacheinander erfolgen.

Das Reinigungs- und/oder Desinfektionsmittel durchströmt das betreffende Verschließelement während der Behandlung bevorzugt von oben nach unten. Das Reinigungs- oder Desinfektionsmedium wird hierfür dem Innenraum des Verschließelementes vorzugsweise an einem oberen Bereich zugeführt und an einem unteren Bereich aus dem Verschließelement abgeführt.

"Behälter" sind im Sinne der Erfindung insbesondere Flaschen oder Dosen aus Metall, Glas und/oder Kunststoff, aber auch andere Packmittel, die zum Abfüllen von flüssigen oder viskosen Produkten geeignet sind.

Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen. Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an einem Ausführungsbeispiel näher erläutert. Es zeigen:
- Fig. 1: in vereinfachter Darstellung und in Seitenansicht einen gefüllten und verschlossenen Behälter in Form einer mit einem Kronkorken verschlossenen Flasche;
- Fig. 2: in schematischer Funktionsdarstellung und in Draufsicht sowie in Teildarstellung eine Anlage zum Füllen und Verschließen der Flaschen der Fig. 1;
- Fig. 3: in vergrößerter Einzeldarstellung zwei auf das Füllaggregat der Anlage der Fig. 2 folgende Verschließaggregate (Verschließer) zum Verschließen der Behälter;
- Fig. 4: in Teildarstellung und in Seitenansicht eines der beiden Verschließaggregate der Anlage der Fig. 2;
- Fig. 5: einen Längsschnitt durch den oberen Bereich eines Verschließelementes zusammen mit einem Anschluss- oder Kupplungsstück zum Zuführen eines Reinigungs- und/oder Desinfektionsmediums für die Innenreinigung des Verschließelementes;
- Fig. 6: einen Längsschnitt durch den unteren Bereich des Schließelementes der Fig. 5 zusammen mit einem auf das Verschließelement aufgesetzten kappenartiges Anschluss- oder Kupplungsstück zum Abführen des Reinigungsmediums;
- Fig. 7 und 8: in perspektivischer Einzeldarstellung das Kupplungsschlussstück zum Zuführen des Reinigungsmediums in Einzeldarstellung und im Schnitt;
- Fig. 9: das kappenartige Kupplungsschlussstück zum Abführen des Reinigungsmediums in perspektivischer Einzeldarstellung;
- Fig. 10 und 11: in perspektivischer Darstellung in Seitenansicht und im Teilschnitt einen Druckzylinder eines Verschließelementes;
- Fig. 12: in Teildarstellung das untere Ende des Druckzylinders mit einem dortigen Ziehring und einer dortigen den Ziehring sichernden Halteplatte (Korkschuh).

In den Figuren ist 1 eine Anlage, die u.a. zum Füllen und anschließendem Verschließen von Behältern 2 mit Behälterverschlüssen 3 dient, wobei die Behälter beispielhaft als Flaschen dargestellt und die Verschlüsse 3 beispielhaft von Kronkorkenverschlüssen gebildet sind.

Die Anlage 1 umfasst in bekannter Weise eine Füllmaschine oder ein Füllaggregat 4, welchem die Behälter 2 beispielsweise von einem Rinser 5 zugeführt werden, sowie bei der dargestellten Ausführungsform ein Verschließaggregat 6 und einen Ausschubstern. Sind mehrere Verschließaggregate 6 vorgesehen, so können diese beispielsweise zum Verarbeiten von unterschiedlichen Verschlüssen ausgebildet sein, von denen beispielsweise ein Verschließaggregat 6 zur Verarbeitung der Kronkorken ausgeführt ist, während ein anderes Verschließaggregat 6 für die Verarbeitung von Schraubverschlüssen vorgesehen ist. Das Verschließaggregat 6 des dargestellten Ausführungsbeispiels besitzt an einem um eine vertikale Maschinenachse umlaufend angetriebenen Rotor 7 (Pfeil A) eine Vielzahl von Verschließelementen 8, die in einem Teilungsabstand am Rotor 7 vorgesehen für die Verarbeitung von Verschlüssen 3 in Form von Kronkorken jeweils die nachstehend auch im Zusammenhang mit den Fig. 4 - 12 näher beschriebene Ausbildung aufweisen.

Die zur Verarbeitung der Verschlüsse 3 in Form von Kronkorken ausgebildeten Verschließelemente 8 bestehen dementsprechend in der dem Fachmann an sich bekannten Weise grundsätzlich aus jeweils einem an dem Rotor 7 gehaltenen hülsenartigen Führungslager 9, welches mit seiner Achse achsgleich mit einer parallel zur Drehachse des Rotors 7 orientierten Verschließelementachse VA orientiert ist und in welchem u.a. ein hohlrohrartiges und achsgleich mit der Achse VA angeordnetes Antriebselement in Form eines Druckzylinders 10 um einen vorgegebenen Hub H axial beweglich geführt ist. Am unteren Ende einer schuhartigen Verlängerung 10.1 des Druckzylinders 10 bzw. an einem dortigen ringförmigen Abschnitt 10.2 ist durch eine Platte 11 (Korkschuh) Ziehring 12 auswechselbar gehaltenen. Im Inneren des Druckzylinders 10 ist weiterhin ein mit diesem Zylinder mitbewegter, durch eine Druckfeder 13 gefederter und achsgleich mit der Achse VA angeordneter Niederhalter 14 vorgesehen. Der Ziehring 12 ist mit angespritzten Dichtungen versehen, die ein Eindringen von Schmutz und Keimen in den Spalt zwischen dem Ziehring 12 und dem ringförmigen Abschnitt 10.2 verhindern, in dem der Ziehring 12 gehalten ist. Ebenso ist die Halteplatte 11 mit einer angespritzten Dichtung versehen, die den Spalt zwischen der Platte 11, dem Ziehring 12 und der Verlängerung 10.1 abdichtet.

Bei umlaufendem Rotor 7 erfolgt das Verschließen der Behälter 2 mit den Verschlüssen 3 in der dem Fachmann bekannten Weise dadurch, dass das jeweilige Verschließelement 8 an einer Verschlussübergabeposition jeweils einen Verschluss 3 aufnimmt, der dann am unteren Ende des stößelartigen Niederhalters 14 beispielsweise magnetisch gehalten ist. Anschließend wird der Verschluss auf den unter das Verschließelement 8 eingeschobenen Behälter 2 aufgesetzt, und zwar durch gesteuerte Bewegung des Druckzylinders 10 und des Niederhalters 14 nach unten, mit der Folge, dass der Verschluss 3 mit dem gefederten Niederhalter 14 zunächst an die Öffnung des Behälters 2 angepresst und dann anschließend durch den Ziehring 12 am Behälter 3 durch Verformen fixiert wird. Die gesteuerte Hubbewegung H des Druckzylinders 10 erfolgt kurvengesteuert, d.h. durch an dem Druckzylinder 10 angeordnete Kurvenrollen 15, die mit einer Steuerkurve 16 zusammenwirken.

Das hülsenartige Führungslager 9 bildet letztlich auch ein Gehäuseteil, in welchem der Druckzylinder 10 mit einer in den Figuren oberer Teillänge aufgenommen ist und an dessen oberen und unterem Ende der Druckzylinder 10 bei 17 abgedichtet für die Hubbewegung H geführt ist.

Der an der schuhartigen Verlängerung 10.1 gehaltene Ziehring 12 bildet zusammen mit dem Niederhalter 14 das eigentliche Verschließwerkzeug des Verschließelementes 8.

Eine Besonderheit des Verschließaggregates 6 besteht darin, dass an der Bewegungsbahn der Verschließelemente 8 eine Andock- oder Reinigungsstation 18 vorgesehen ist, die mit dem Rotor 7 und den dortigen Verschließelementen 8 nicht umläuft und u.a. ein erstes, bei der Darstellung der Figuren oberes Kupplungsstück 19 und ein zweites, bei der Darstellung der Figuren unteres Kupplungsstück 20 aufweist, die es in einem Reinigungsmodus des Verschließaggregates 6 ermöglichen, den gesamten Innenraum jedes Verschließelementes 8 mit einem diesen Innenraum durchströmenden und insbesondere auch das eigentliche Verschließwerkzeug, d.h. den Ziehring 12 und den Niederhalter 14 an sämtlichen Oberflächenbereichen umströmenden Reinigungs- und/oder Desinfektionsmittel zu behandeln. Hierfür ist das Kupplungsstück 19 so ausgebildet, dass es durch eine bezogen auf die Achse VA radiale Zustellung an das dem Ziehring 12 entfernt liegende obere Ende des hülsenartigen Führungslagers 9 zustellbar ist, und zwar in der Weise, dass das Kupplungsstück 19 das Führungslager 9 an seiner kreiszylinderförmigen Außenfläche bezogen auf die Achse VA auf einem Winkelbereich größer 90°, aber kleiner als 180° reiterartig übergreift und mit zwei Anschlussöffnungen 21 jeweils deckungsgleich mit einer Anschlussöffnung 22 des Führungslagers 9 angeordnet ist, so dass bei angekoppeltem Kupplungsstück 19 über die Anschlussöffnungen 21 und 22 eine Strömungsverbindung aus den den Anschlussöffnungen 21 zugeordneten Kanälen 23.1 von Anschlüssen 23 des Kupplungsstücks 19 in das Innere des Führungslagers 9 besteht.

Die beiden Anschlussöffnungen 21 und ebenso die beiden Anschlussöffnungen 22 sind bezogen auf die Achse VA jeweils um einen Winkelbetrag größer 90°, beispielsweise um einen Winkelbetrag von etwa 120° gegeneinander versetzt. Um einen dichten Übergang zwischen dem Kupplungsstück 19 und dem Gehäuse 9 im Bereich der Anschlussöffnungen 21 und 22 zu erreichen, ist das Kupplungsstück 19 dort, wo die beiden Kanäle 23.1 jeweils an ihrer Anschlussöffnung 21 münden, mit einer beispielsweise angespritzten Dichtung 19.1 versehen.

Das Kupplungsstück 20 ist während des Reinigungs- und Desinfektionsmodus ebenfalls in Bezug auf die Achse VA radial auf das jeweilige Verschließelement 8 zustellbar, und zwar derart, dass es nach dem Zustellen im Zusammenwirken mit der Verlängerung 10.1, die die Achse VA teilschalenförmig umschließt, einen zur Umgebung hin geschlossenen Spülraums 24 bildet, in dem u.a. eine untere Teillänge des Niederhalters 14, der Ziehring 12 und die den Ziehring haltende Platte 11 angeordnet sind. Ein am unteren Kupplungsstück 20 vorgesehener Anschluss 25 mündet mit seinem Kanal 25.1 in den Spülraums 24.

Mehr im Detail besteht das Kupplungsstück 20 bei der dargestellten Ausführungsform aus einer plattenförmigen Basis 26 mit einer Vertiefung 27, in die der Kanal 25.1 des Anschlusses 25 mündet sowie aus einem halbschalenförmigen Abschnitt 28, der sich über diejenige Oberflächenseite der Basis 26 erstreckt, an der die Vertiefung 27 offen ist und der mit seiner konkaven Seite der Vertiefung 27 zugewandt und an dieser konkaven Seite um eine Achse senkrecht zu der genannten Oberflächenseite der Basis 26 kreisbogenförmig gekrümmt ist. Diese Achse ist bei zugestelltem Kupplungsstück 20 achsgleich mit der Achse VA des zu behandelnden Verschließelementes 8 ist. An der Oberflächenseite 26.1 sowie an den Randflächen des Abschnittes 28 ist das Kupplungsstück 20 mit einer vorzugsweise angespritzten Dichtung versehen, so dass bei zugestelltem Kupplungsstück 20 der Spülraum 24 nach außen hin abgedichtet ist.

Um bei der Innenreinigung eine Strömung des Reinigungs- und/oder Desinfektionsmediums durch alle relevanten Bereiche des zu behandelnden Verschließelementes 8 zu ermöglichen, und zwar nicht nur durch das Innere des Druckzylinders 10 und entlang der dort vorgesehenen Funktionselemente, sondern auch im Spalt zwischen der Innenfläche des Führungslagers 9 und der von diesem umschlossenen Außenfläche des Druckzylinders 10 sowie auch in den zwischen dem Niederhalter 14 und dem Druckzylinder 10 gebildeten Führungsflächen ist der Druckzylinder 10 vielfach profiliert ausgebildet, d.h. mit verschiedenen Öffnungen 29 und Strömungskanälen 30 versehen, die einen mehrfach verzweigten Strömungsweg für des Reinigungs- und/oder Desinfektionsmedium ermöglichen (Pfeilen B).

Bevorzugt wird das Verschließelement 8 während des Reinigungsmodus von oben nach unten von dem Reinigungs- und/oder Desinfektionsmedium durchströmt, welches dann über die beiden Anschlüsse 23 des Kupplungsstücks 19 zugeführt und über den Anschluss 25 des Kupplungsstücks 20 abgeführt wird. Um eine die Behandlung fördernde Verwirbelung des Reinigungsmediums bereits beim Eintritt in das betreffende Verschließelement 8 zu erreichen, sind bei der dargestellten Ausführungsform die beiden Anschlussöffnungen 22 jeweils von einer Vielzahl von Einzelöffnungen gebildet, oder aber an den beiden Anschlussöffnungen 22 ist jeweils zusätzlich eine vorzugsweise auch einstellbare Blende vorgesehen, die diese Einzelöffnungen aufweist.

Im Detail erfolgt die Reinigung und Desinfektion der Verschließelemente 8 während des Reinigungsmodus zeitlich nacheinander in der Form, dass jedes Verschließelement 8 durch den Antrieb des Verschließaggregates 6 in die Reinigungsposition 18 bewegt wird, so dass das betreffende Verschließelement 8 der Reinigungsstation 18 unmittelbar benachbart ist. Um dies zu ermöglichen, weist jedes Verschließaggregat 6 einen eigenen Antrieb auf, der während des normalen Füllbetriebes den betreffenden Rotor 7 kontinuierlich und synchron mit dem Füllaggregat 4 antreibt, während des Reinigungsmodus aber ein schrittweises, exaktes Weiterdrehen des Rotors 7 um jeweils einen Teilungsabstand ermöglicht, den die am Rotor 7 vorgesehenen Verschließelemente 8 voneinander aufweisen. Nach der Positionierung eines Verschließelementes 8 an der Reinigungsstation 18 werden die beiden bis dahin außerhalb der Bewegungsbahn der Verschließelemente 8 angeordneten Kupplungsstücke 19 und 20 an das zu behandelnde Verschließelement 8 angekuppelt, so dass in der oben beschriebenen Weise die Anschlüsse 23 und 25 dicht mit dem Innenraum des Verschließelementes 8 verbunden sind und dieser Innenraum dann von dem Reinigungsmedium entsprechend den Pfeilen B durchströmt werden kann.

Nach dem Behandeln eines Verschließelementes 8 werden die Kupplungsstücke 19 und 20 in ihre Ausgangsstellung zurückbewegt und der Rotor 7 für die Behandlung des nächsten Verschließelementes 8 um eine Teilung durch den Antrieb weitergedreht, so dass dann die Kupplungsstücke 19 und 20 an das weitere, zu behandelnde Verschließelement 8 zugestellt bzw. angekoppelt werden können.

Die Bewegung der Kupplungsstücke 19 und 20 erfolgt dabei maschinell bzw. automatisch ohne manuelle Eingriffe durch ein Bedienungspersonal, beispielsweise durch wenigstens einen Roboter, einen Manipulator, einen Linearachsenantrieb usw. Insgesamt wird der Reinigungs- und/oder Desinfektionsmodus des Verschließaggregates 6, d.h. das Bewegen der Verschließelemente 8 an die Reinigungsposition 18, das Zustellen und Entfernen der Kupplungsstücke 19 und 20 an die Verschließelemente 8 und von diesen Elementen sowie das Zuführen und Sperren des Reinigungs- und/oder Desinfektionsmediums durch eine elektrische Steuereinrichtung gesteuert, so dass manuelle Eingriffe durch das Bedienungspersonal auch während des gesamten Reinigungsmodus nicht erforderlich sind.

Als Antrieb für den Rotor 7 des Verschließaggregates 6 eignet sich ein Direktantrieb mit einem Servomotor, insbesondere mit einem Torquemotor, der ein exaktes schrittweises Weiterschalten oder -drehen des Rotors 7 ohne Verzögerung ermöglicht.

Zweckmäßigerweise ist zur exakten Positionierung des Kupplungsstücks 19 an dem jeweiligen Verschließelement 8 eine Positionierhilfe 31 vorgesehen, der ein der Außenkontur dieser Positionierhilfe 31 komplementärer Kupplungsabschnitt 32 des Kupplungsstücks 19 zugeordnet ist, so dass bei vom Kupplungsabschnitt 32 aufgenommener Positionierhilfe 31 eine exakte Positionierung des Kupplungsstücks 19 am Verschließelement 8 gewährleistet ist.

Vorstehend wurde davon ausgegangen, dass während des Reinigungsmodus die Verschließelemente 8 jeweils einzeln zeitlich nacheinander behandelt werden. Selbstverständlich kann die Reinigungsstation 18 auch für eine zeitgleiche Behandlung von Schließelementgruppen, die dann jeweils wenigstens zwei Verschließelemente 8 aufweisen, ausgebildet sein. Die Anzahl der Kupplungsstücke 19 und 20 entspricht dann z.B. der Anzahl der zu behandelnden Verschließelemente 8 jeder Gruppe oder die Kupplungsstücke 19 und 20 sind jeweils als Mehrfachkupplungsstücke zum gleichzeitigen Ankuppeln an mehrere Verschließelemente 8 ausgebildet. Nach der Behandlung der Verschließelemente 8 einer Gruppe wird dann der Rotor 7 um den Winkelabstand der Verschließelementgruppen weiterbewegt.

Die Erfindung wurde vorstehend am Beispiel eines Verschließaggregates 6 bzw. von Verschließelementen 8 beschrieben, die für die Verarbeitung von Verschlüssen 3 in Form von Kronkorkenverschlüssen ausgebildet sind. Selbstverständlich eignet sich die Erfindung auch für Verschließaggregate oder Verschließmaschinen zur Verarbeitung von Verschlüssen anderer Art. Auch in diesem Fall sind die Verschließelemente so ausgeführt, dass sie im Inneren einen von dem Reinigungs- und/oder Desinfektionsmedium durchströmbaren Raum bilden, der mit Kupplungsstücken zum Zuführen und/oder Abführen des Reinigungsmediums verbindbar ist, ansonsten gegenüber der Umgebung geschlossen ist, wobei wiederum z.B. eines der Kupplungsstücke kappen- oder teilkappenartig ausgebildet und einen Spülraum bildet, in dem das eigentliche Verschließwerkzeug des betreffenden Verschließelementes angeordnet ist und so während des Reinigungs- und/oder Desinfektionsmodus von dem Reinigungs- und/oder Desinfektionsmedium intensiv umströmt wird.

In jedem Fall erfolgt bei der Erfindung die Behandlung der Verschließelemente entweder einzeln oder aber in Gruppen zeitlich nacheinander unter schrittweisem Weiterdrehen des die Verschließelemente tragenden Rotors und unter maschinellem Zustellen der zum Zuführen und bevorzugt auch zum Abführen des Reinigungs- und/oder Desinfektionsmediums dienenden Kupplungsstücke an die Verschließelemente sowie maschinellem Entfernen der Kupplungsstücke von den Verschließelementen, wobei der gesamte Vorgang gesteuert durch eine elektrische oder elektronische Steuerung, beispielsweise gesteuert durch die Anlagensteuerung automatisch abläuft.

Vorstehend wurde davon ausgegangen, dass als Rücklauf für das Abführen des Reinigungsmediums die Kupplungsstücke 20 verwendet sind. Bei einer vereinfachten, nicht erfindungsgemäßen, Ausführungsform ist es auch denkbar, das Reinigungs- und/oder Desinfektionsmedium über das zugestellte Kupplungsstück 19 oben in den Innenraum des Verschließelementes zuzuführen und nach unten offen oder in eine Auffangschale abzuleiten, so dass dann beispielsweise auf das untere Kupplungsstück 20 verzichtet werden kann.

Weiterhin kann es zweckmäßig sein, die Anschlussöffnungen 21, über die das Reinigungs- und/oder Desinfektionsmedium zugeführt wird, selbstschließend auszubilden, d.h. in der Weise, dass diese Anschlussöffnungen 21 erst mit dem Zustellen des betreffenden Kupplungsstückes 19 oder erst durch dieses Kupplungsstück geöffnet werden.

Bei einer Behandlung jedes Verschließelementes 8 mit unterschiedlichen Reinigungs- und/oder Desinfektionsmedien, z.B. zuerst mit einen flüssigen und anschließend mit einem gas- und/oder dampfförmigen Reinigungs- und/oder Desinfektionsmedium, kann es zweckmäßig sein, das Behandlungsmedium jeder Art über ein eigenes Kupplungsstück 19 zuzuführen und über ein eigenes Kupplungsstück 20 abzuführen. Die Kupplungsstücke sind für die unterschiedlichen Reinigungs- und/oder Desinfektionsmedien sind dann Bestandteil einer Reinigungsstation 18, aber an unterschiedlichen Drehstellungen des Rotors 7 wirksam, so dass jedes Verschließelement 8 während der Stillstandsphase der Drehbewegung des Rotors 7 an einer Drehstellung zunächst mit dem einen Reinigungs- und/oder Desinfektionsmedium, z.B. mit dem flüssigen Medium, und an einer weiteren Drehstellung des Rotors 7 mit einem anderen Reinigungs- und/oder Desinfektionsmedium, z.B. mit dem gas- und/oder dampfförmigen Medium, behandelt wird.

Durch die Behandlung der Verschließelemente 8 zeitlich nacheinander, jeweils einzeln oder in kleineren Gruppen ist es möglich, die Behandlungsstation 18 und das wenigstens eine Kupplungsstück für das Verschließaggregat 6 nur einmal vorzusehen und so auszugestalten, dass sie lediglich einen kleinen Winkelbereich der Drehbewegung des Rotors 7 einnimmt, so dass die Behandlungsstation 18 keine Beeinträchtigung des normalen Produktionsbetriebes (Füllen und Verschließen der Behälter) bedeutet, die Reinigung und/oder Desinfektion insbesondere der Verschließelemente 8 aber dennoch ohne aufwendige Montage-/Demontagearbeiten ermöglicht ist. Bevorzugt ist die Reinigungsstation 18 in einem zwischen einem Behälterauslauf und einem Behältereinlauf gebildeten Winkelbereich der Drehbewegung des Rotors 7 angeordnet.

### Bezugszeichenliste

- 1: Anlage
- 2: Behälter
- 3: Verschluss
- 4: Füllaggregat oder Füllmaschine
- 5: Rinser
- 6: Verschließaggregat oder Verschließmaschine
- 7: Rotor
- 8: Verschließelement
- 9: Gehäuse oder Führungslager
- 10: Druckzylinder
- 10.1: Verlängerung
- 10.2: ringförmiger Abschnitt
- 11: Platte oder Korkschuh
- 12: Ziehring
- 13: Druckfeder
- 14: Niederhalter
- 15: Kurvenrolle
- 16: Steuerkurve
- 17: Dichtung
- 18: Reinigungsstation
- 19, 20: Kupplungsstück
- 19.1: Dichtung
- 21, 22: Anschlussöffnung
- 23: Anschluss
- 23.1: Kanal
- 24: Spülraum
- 25: Anschluss
- 25.1: Kanal
- 26: Basis
- 27: Vertiefung
- 28: Abschnitt
- 29: Öffnung
- 30: Kanal
- 31: Positionierhilfe
- 32: V-förmige Öffnung oder Kupplungsabschnitt
- A: Drehrichtung
- B: Strömung des Reinigungs- und/oder Desinfektionsmediums durch das Verschließelement

## Patentansprüche

1. Verfahren zum Reinigen und/oder Desinfizieren von Verschließelementen (8) einer Verschließmaschine oder eines Verschließaggregates (6), bei dem während eines Reinigungsmodus der Innenraum des jeweiligen Verschließelementes und die dortigen Funktionselemente sowie auch das zum Anbringen des jeweiligen Verschlusses (3) auf einen Behälter (2) dienende Verschließwerkzeug von wenigstens einem Reinigungs- und/oder Desinfektionsmedium durch- und umströmt werden, welches dem Verschließelement (8) über wenigstens ein Kupplungsstück (19) zugeführt wird, wobei die Behandlung der Verschließelemente (8) während des Reinigungsmodus zeitlich nacheinander jeweils einzeln oder in Verschließelementgruppen von wenigstens zwei Verschließelementen (8) erfolgt, wobei hierfür die Verschließelemente (8) oder Verschließelementgruppen mit einem eine schrittweise Weiterbewegung des Rotors (7) ermöglichenden Antrieb an eine Andock- oder Reinigungsstation (18) bewegt, die das wenigstens eine Kupplungsstück (19) aufweist, wobei das wenigstens eine Kupplungsstück (19) mit dem jeweiligen an der Reinigungsstation (18) befindlichen Verschließelement (8) durch maschinelles Zustellen und ankoppeln verbunden wird, und wobei nach Abschluss der Behandlung des jeweiligen Verschließelementes (8) das wenigstens eine Kupplungsstück (19) wiederum maschinell von dem jeweiligen Verschließelement (8) entfernt wird, **dadurch gekennzeichnet, dass** zum Abführen des wenigstens einen Reinigungs- und/oder Desinfektionsmediums zumindest ein weiteres Kupplungsstück (20) der Reinigungsstation (18) an das an dieser Station angeordnete Verschließelement (8) maschinell angekoppelt und nach der Behandlung von dem Verschließelement (8) maschinell wieder entfernt wird.

2. Verfahren nach Anspruch 1, **dadurch gekennzeichnet, dass** eines der beiden Kupplungsstücke (20) im angekoppelten Zustand einen Spülraum (24) bildet, in welchem zumindest das Verschließwerkzeug (20, 14) aufgenommen ist.

3. Verfahren nach einem der vorhergehenden Ansprüche, **dadurch**
**gekennzeichnet, dass** die Behandlung jedes Verschließelementes (8) zeitlich nacheinander mit wenigstens zwei unterschiedlichen Reinigungs- und/oder Desinfektionsmedien vorzugsweise an unterschiedlichen Drehstellungen der getakteten Drehbewegung des Rotors (7) über wenigstens ein Kupplungsstück (19, 20) erfolgt.

4. Verfahren nach einem der vorhergehenden Ansprüche, **dadurch**
**gekennzeichnet, dass** der gesamte Reinigungsmodus, d.h. das Bewegen des jeweiligen Verschließelementes (8) oder der Gruppe von Verschließelementen (8) an die Reinigungsstation (18), das An- und Abkoppeln des wenigstens einen Kupplungselementes (19, 20) sowie das Öffnen und Schließen eines Zulaufs für das Reinigungs- und/oder Desinfektionsmedium automatisch gesteuert durch eine elektrische oder elektronische Steuereinrichtung, beispielsweise durch eine Anlagensteuerung nach einem dort abgelegten Programm erfolgen.

5. Verfahren nach einem der vorhergehenden Ansprüche, **dadurch**
**gekennzeichnet, dass** das Ankoppeln und Entfernen des wenigstens einen Kupplungsstücks (19, 20) durch Zustellen oder Entfernen dieses Kupplungsstücks in einer Achsrichtung radial oder im Wesentlichen radial zu einer Verschließelementachse (VA) erfolgen, in der und/oder um die das Verschließwerkzeug (12) beim Verschließen der Behälter (2) bewegt oder gedreht wird.

6. Verfahren nach einem der vorhergehenden Ansprüche, **dadurch**
**gekennzeichnet, dass** das Bewegen des wenigstens einen Kupplungsstücks (19, 20) zum Ankuppeln und Abkuppeln durch einen Roboter, Manipulator oder Linearachsenantrieb erfolgt.

7. Verfahren nach einem der vorhergehenden Ansprüche, **dadurch**
**gekennzeichnet, dass** das Reinigungs- und/oder Desinfektionsmedium über wenigstens eine Anschlussöffnung (22) dem Verschließelement (8) zugeführt wird, und dass diese Anschlussöffnung (22) maschinell, beispielsweise durch das Kupplungsstück (19) für die Behandlung geöffnet und nach der Behandlung geschlossen wird.

8. Verschließaggregat oder Verschließmaschine zum Verschließen von Behältern (2) mit Verschlüssen (3), mit einer Vielzahl von jeweils ein Verschließwerkzeug (12, 14) aufweisenden Verschließelementen (8) an einem Rotor (7), der beim Verschließen der Behälter (2) von einem Antrieb um eine vertikale Maschinenachse kontinuierlich umlaufend antreibbar ist, wobei an der Bewegungsbahn der Verschließelemente (8) mit dem Rotor (7) nicht umlaufend eine Andock- oder Reinigungsstation (18) vorgesehen ist, wobei der Antrieb des Rotors (7) zusätzlich für eine schrittweise oder getaktete Weiterbewegung oder -drehung des Rotors um die Maschinenachse ausgebildet ist, um die Verschließelemente (8) zeitlich nacheinander einzeln oder aber in Gruppen von jeweils wenigstens zwei Verschließelementen (8) in einer Stillstandsphase der getakteten Bewegung an der Reinigungsstation (18) zu positionieren, und wobei die Andock- oder Reinigungsstation (18) zumindest ein Kupplungsstück (19, 20) aufweist, welches zum Zuführen eines Reinigungs- und/oder Desinfektionsmediums an das an der Reinigungsposition angeordnete Verschließelement (8) maschinell ankuppelbar und nach der Behandlung von dem Verschließelement (8) wieder maschinell abnehmbar ist, **dadurch gekennzeichnet, dass** an der Reinigungsstation (18) für jedes an diese Station bewegtes Verschließelement (8) wenigsten ein weiteres Kupplungsstück (20) zum Ableiten des Reinigungs- und/oder Desinfektionsmediums vorgesehen ist, und dass das wenigstens eine weitere Kupplungsstück (20) derart angeordnet ist, dass er ebenfalls zum Ankuppeln und Abkuppeln maschinell bewegt wird.

9. Verschließaggregat nach Anspruch 8, **gekennzeichnet durch** einen Roboter, durch einen Manipulator oder einen Linearachsenantrieb an der Reinigungsstation (18) zum maschinellen Bewegen des wenigstens einen Kupplungsstücks (19, 20).

10. Verschließaggregat nach einem der vorhergehenden Ansprüche, **dadurch gekennzeichnet, dass** die Reinigungsstation (18) in einem zwischen einem Behälterauslauf und einem Behältereinlauf gebildeten Winkelbereich der Drehbewegung des Rotors (7) angeordnet ist und/oder dass die Reinigungsstation (18) an wenigstens zwei unterschiedlichen Drehstellungen der getakteten Bewegung des Rotors (7) jeweils das wenigstens eine Kupplungsstück (19, 20) aufweist.

11. Verschließaggregat nach einem der vorhergehenden Ansprüche,
**gekennzeichnet durch** eine Maschinensteuerung, die sämtliche Abläufe des Reinigungsmodus, insbesondere auch das schrittweise Weiterschalten oder Weiterdrehen des Rotors (7), das An- und Abkuppeln des wenigstens einen Kupplungsstücks (19, 20), das Öffnen und Sperren der Zuleitung des Reinigungs- und/oder Desinfektionsmediums usw. selbsttätig steuert.

## Claims

1. Method for cleaning and/or disinfecting of sealing elements (8) of a sealing machine or of a sealing assembly (6), wherein, during a cleaning mode, at least one cleaning and/or disinfection medium, which is supplied to the sealing element (8) via at least one coupling piece (19), flows through and around the interior chamber of the respective sealing element and the functional elements therein, and the sealing tool serving to attach the respective closure (3) onto a container (2), wherein the treatment of the sealing elements (8) during the cleaning mode takes place one after another, in each case individually or in sealing element groups of at least two sealing elements (8), wherein, for this purpose, the sealing elements (8) or sealing element groups, by way of a drive which allows for a stepped further movement of the rotor (7), move to a docking or cleaning station (18), which comprises the at least one coupling piece (19), wherein the at least one coupling piece (19) is connected to the respective sealing element (8) located at the cleaning station (18) by mechanical delivery and coupling, and wherein, after the completion of the treatment of the respective sealing element (8), the at least one coupling piece (19) is removed, again by mechanical means, from the respective sealing element (8), **characterised in that** for the removal of the at least one cleaning and/or disinfection medium, at least one further coupling piece (20) of the cleaning station (18) is mechanically coupled to the sealing element (8) arranged at this station, and after the treatment is mechanically removed again from the sealing element (8).

2. Method according to claim 1, **characterised in that** one of the two coupling pieces (20) in the coupled state forms a flushing chamber (24) in which at least the sealing tool (20, 14) is accommodated.

3. Method according to any one of the preceding claims, **characterised in that** the
treatment of each sealing element (8) takes place one after another in a time sequence, with at least two different cleaning and/or disinfecting media, preferably at different rotational positions of the cyclic pulsed rotational movement of the rotor (7) via at least one coupling piece (19, 20).

4. Method according to any one of the preceding claims, **characterised in that** the entire cleaning mode, i.e. the moving of the respective sealing element (8) or the group of sealing elements (8) to the cleaning station (18), the coupling on and uncoupling of the at least one coupling element (19, 20) and the opening and closing of an inlet for the cleaning and/or disinfecting medium is controlled automatically by an electrical or electronic control device, for example by a system control arrangement in accordance with a program stored there.

5. Method according to any one of the preceding claims, **characterised in that** the coupling and removal of the at least one coupling piece (19, 20) takes place by the delivery or removal of this coupling piece in an axial direction radially or essentially radially to a sealing element axis (VA), in and/or around which the sealing tool (12) is moved or rotated during the sealing of the containers (2).

6. Method according to any one of the preceding claims, **characterised in that** the movement of the at least one coupling (19, 20) for the coupling and uncoupling takes place by means of a robot, manipulator, or linear axial drive.

7. Method according to any one of the preceding claims, **characterised in that** the cleaning and/or disinfecting medium is supplied by way of at least one connection opening (22) to the sealing element (8), and that this connection opening (22) is opened mechanically, for example by the coupling piece (19) for the treatment, and closed mechanically after the treatment.

8. Sealing apparatus or sealing machine for sealing containers (2) with seals (3), with a
plurality of sealing elements (8), in each case comprising a sealing tool (12, 14), at a rotor (7), which during the sealing of the containers (2) can be driven by a drive unit such as to circulate continuously about a vertical machine axis, wherein a docking or cleaning station (18) is provided at the movement path of the sealing elements (8), not circulating with the rotor (7), wherein the drive of the rotor (7) is additionally configured for a stepped or cyclic pulsed further movement or rotation of the rotor about the machine axis, in order to position the sealing elements (8) in a time sequence, individually or also in groups of at least two sealing elements (8) in each case, in a standstill phase of the cyclic pulsed movement, at the cleaning station (18), and wherein the docking or cleaning station (18) comprises at least one coupling piece (19, 20), which, for the delivery of a cleaning and/or disinfecting medium to the sealing element (8) arranged in the cleaning position, can be mechanically coupled on, and after the treatment can be mechanically removed again from the sealing element (8), **characterised in that** provided at the cleaning station (18), for each sealing element (8) moved to this station, is at least one further coupling piece (20), for removing the cleaning and/or disinfecting medium, and that the at least one further coupling piece (20) is arranged in such a way that it is likewise moved mechanically for the coupling and uncoupling.

9. Sealing apparatus according to claim 8, **characterised by** a robot, by a manipulator, or a linear axial drive at the cleaning station (18) for the mechanical movement of the coupling piece (19, 20).

10. Sealing apparatus according to any one of the preceding claims, **characterised in that** the cleaning station (18) is arranged in an angle range, formed between a container outlet and a container inlet, of the rotational movement of the rotor (7), and/or that the cleaning station (18) comprises, at least at two different rotational positions of the cyclic pulsed movement of the rotor (7), in each case the at least one coupling piece (19, 20).

11. Sealing apparatus according to any one of the preceding claims, **characterised by** a
machine control arrangement, which automatically controls all the sequences of the cleaning mode, in particular also the stepped onwards switching or further rotation of the rotor (7), the coupling and uncoupling of the at least one coupling piece (19, 20), the opening and closing of the delivery of the cleaning and/or disinfecting medium, etc.

## Revendications

1. Procédé de nettoyage et/ou de désinfection d'éléments de fermeture (8) d'une machine de fermeture ou d'un groupe de fermeture (6), dans lequel pendant un mode de nettoyage, l'espace intérieur de l'élément de fermeture concerné et les éléments fonctionnels qui s'y trouvent ainsi qu'aussi l'outil de fermeture servant à la pose du bouchon (3) concerné sur un récipient (2) sont traversés et contournés par au moins un milieu de nettoyage et/ou de désinfection, lequel est amené à l'élément de fermeture (8) par le biais d'au moins une pièce de couplage (19), dans lequel le traitement des éléments de fermeture (8) a lieu pendant le mode de nettoyage l'un après l'autre respectivement un par un ou en groupes d'éléments de fermeture d'au moins deux éléments de fermeture (8), dans lequel pour ce faire les éléments de fermeture (8) ou groupes d'éléments de fermeture sont déplacés avec un entraînement permettant une poursuite du mouvement pas à pas du rotor (7) au niveau d'une station d'amarrage ou de nettoyage (18), qui présente l'au moins une pièce de couplage (19), dans lequel l'au moins une pièce de couplage (19) est reliée à l'élément de fermeture (8) concerné se trouvant au niveau de la station de nettoyage (18) par approche et accouplage mécaniques, et dans lequel après la fin du traitement de l'élément de fermeture (8) concerné, l'au moins une pièce de couplage (19) est retirée à nouveau mécaniquement de l'élément de fermeture (8) concerné, **caractérisé en ce que** pour l'évacuation de l'au moins un agent de nettoyage et/ou de désinfection, au moins une autre pièce de couplage (20) de la station de nettoyage (18) est accouplée mécaniquement à l'élément de fermeture (8) agencé au niveau de cette station et après le traitement est à nouveau retirée mécaniquement de l'élément de fermeture (8).

2. Procédé selon la revendication 1, **caractérisé en ce qu'**une des deux pièces de couplage (20) forme à l'état accouplé, un espace de rinçage (24), dans lequel au moins l'outil de fermeture (20, 14) est reçu.

3. Procédé selon l'une quelconque des revendications précédentes, **caractérisé en ce que** le traitement de chaque élément de fermeture (8) a lieu l'un après l'autre avec au moins deux milieux de nettoyage et/ou de désinfection différents de préférence au niveau de différentes positions rotatives du mouvement de rotation cadencé du rotor (7) par le biais d'au moins une pièce de couplage (19, 20).

4. Procédé selon l'une quelconque des revendications précédentes, **caractérisé en ce que** l'ensemble du mode de nettoyage, autrement dit le mouvement de l'élément de fermeture (8) concerné ou du groupe d'éléments de fermeture (8) à la station de nettoyage (18), l'accouplage et le découplage de l'au moins un élément de couplage (19, 20) ainsi que l'ouverture et la fermeture d'une amenée pour le milieu de nettoyage et/ou de désinfection est commandé automatiquement par un dispositif de commande électrique ou électronique, par exemple par une commande d'installation après un programme qui y est enregistré.

5. Procédé selon l'une quelconque des revendications précédentes, **caractérisé en ce que** l'accouplage et le retrait de l'au moins une pièce de couplage (19, 20) par approche ou retrait de cette pièce de couplage dans une direction axiale radialement ou sensiblement radialement à un axe d'élément de fermeture (VA), dans lequel et/ou autour duquel l'outil de fermeture (12) est déplacé ou tourné lors de la fermeture des récipients (2).

6. Procédé selon l'une quelconque des revendications précédentes, **caractérisé en ce que** le mouvement de l'au moins une pièce de couplage (19, 20) pour l'accouplage et le découplage a lieu par un robot, manipulateur ou entraînement d'axe linéaire.

7. Procédé selon l'une quelconque des revendications précédentes, **caractérisé en ce que** le milieu de nettoyage et/ou de désinfection est amené à l'élément de fermeture (8) par le biais d'au moins une ouverture de raccordement (22), et **en ce que** l'ouverture de raccordement (22) est ouverte mécaniquement, par exemple par la pièce de couplage (19) pour le traitement et fermée après le traitement.

8. Groupe de fermeture ou machine de fermeture pour la fermeture de récipients (2) avec des bouchons (3), avec une pluralité d'éléments de fermeture (8) présentant respectivement un outil de fermeture (12, 14) au niveau d'un rotor (7), qui peut être entraîné en rotation en continu lors de la fermeture des récipients (2) par un entraînement autour d'un axe de machine vertical, dans lequel une station d'amarrage ou de nettoyage (18) est prévue au niveau de la trajectoire des éléments de fermeture (8) avec le rotor (7) non rotatif, dans lequel l'entraînement du rotor (7) est réalisé en plus pour une poursuite du mouvement ou de la rotation pas à pas ou cadencée du rotor autour de l'axe de machine pour positionner les éléments de fermeture (8) l'un après l'autre un par un ou en groupes de respectivement au moins deux éléments de fermeture (8) dans une phase d'immobilisation du mouvement cadencé au niveau de la station de nettoyage (18), et dans lequel la station d'amarrage ou de nettoyage (18) présente au moins une pièce de couplage (19, 20) laquelle peut être accouplée mécaniquement à l'élément de fermeture (8) agencé au niveau de la position de nettoyage pour l'amenée d'un milieu de nettoyage et/ou de désinfection et à nouveau être retirée mécaniquement après le traitement de l'élément de fermeture (8), **caractérisé en ce qu'**au moins une autre pièce de couplage (20) est prévue pour l'évacuation du milieu de nettoyage et/ou de désinfection au niveau de la station de nettoyage (18) pour chaque élément de fermeture (8) déplacé au niveau de cette station, et que l'au moins une autre pièce de couplage (20) est agencée de sorte qu'elle est également déplacée mécaniquement pour l'accouplage et le découplage.

9. Groupe de fermeture selon la revendication 8, **caractérisé par** un robot, par un manipulateur ou un entraînement d'axe linéaire au niveau de la station de nettoyage (18) pour le mouvement mécanique de l'au moins une pièce de couplage (19, 20).

10. Groupe de fermeture selon l'une quelconque des revendications précédentes, **caractérisé en ce que** la station de nettoyage (18) est agencée dans une zone angulaire formée entre une sortie de récipient et une entrée de récipient du mouvement de rotation du rotor (7) et/ou que la station de nettoyage (18) présente au niveau d'au moins deux positions rotatives différentes du mouvement cadencé du rotor (7) respectivement l'au moins une pièce de couplage (19, 20).

11. Groupe de fermeture selon l'une quelconque des revendications précédentes, **caractérisé par** une commande de machine, qui commande automatiquement tous les déroulements du mode de nettoyage, en particulier aussi la poursuite de la commutation ou poursuite de la rotation pas à pas du rotor (7), l'accouplage et le découplage de l'au moins une pièce de couplage (19, 20), l'ouverture et la fermeture de l'amenée du milieu de nettoyage et/ou de désinfection, etc.
